# FASCICULE DE BREVET EUROPEEN

(11) **EP 1 270 359 B1**
(45) Date de publication et mention de la délivrance du brevet: **20.12.2006**
(21) Numéro de dépôt: 02291504.5
(22) Date de dépôt: 17.06.2002
(51) Int. Cl.: B61C 9/52, B61F 3/16

(54) **Bogie moteur pour vehicule ferroviaire a plancher bas integral**
Triebdrehgestell für ein Niederflurschienenfahrzeug
Motorized bogie for a low-floor railway vehicle

(30) Priorité: 26.06.2001 FR 0108425
(43) Date de publication de la demande: 02.01.2003
(73) Titulaire: Alstom, 92300 Levallois-Perret (FR)
(72) Inventeur: Eche, Christophe, 71200 Le Creusot (FR); Loiseau, Jean-Christophe, 71200 Le Creusot (FR); Rodet, Alain, 71200 Le Creusot (FR)
(74) Mandataire: Blot, Philippe Robert Emile

(56) Documents cités:
- EP-A- 0 678 435
- WO-A-96/29224
- WO-A-98/24674
- DE-A- 2 910 392
- DE-A- 4 419 362

## Description

L'invention se rapporte à un bogie moteur pour véhicule ferroviaire à plancher bas intégral et plus particulièrement à un bogie comportant un châssis reposant sur quatre roues par l'intermédiaire d'une suspension primaire, le châssis supportant au moins un moteur disposé sur un côté du châssis et relié à au moins une roue par des moyens de transmission.

L'invention convient notamment aux tramways pour lesquels un plancher bas permet de faciliter l'accès et la sortie aux enfants, personnes âgés et handicapés.

Il est connu, de la demande de brevet FR 2 637 861 déposée par la demanderesse, un bogie moteur pour véhicule ferroviaire à plancher bas comportant un châssis reposant sur deux essieux par l'intermédiaire d'une suspension primaire, le châssis supportant des moteurs de tractions disposés latéralement sur le bogie et reliés aux roues par des moyens de transmission disposés à l'extérieur des roues. Un tel bogie présente toutefois l'inconvénient de posséder des essieux et des boites d'essieu qui encombrent l'espace entre les roues et obligent donc à disposer le plancher au-dessus des essieux.

Le document EP-B1-0 698 540 divulgue un bogie moteur pour véhicule ferroviaire à plancher bas comportant un châssis reposant sur quatre roues montées individuellement, sans liaison par arbre d'essieu, et supportant deux moteurs disposés latéralement sur le bogie. Chaque moteur comporte deux arbres de sortie directement reliés à un réducteur disposé à l'extérieur des roues et relié à l'une des roues par un accouplement de type arbre creux autorisant un débattement vertical de la roue. Un tel bogie présente l'avantage de ne pas posséder de liaison par arbre d'essieu entre les roues individuelles, ce qui permet d'abaisser d'avantage le plancher, mais présente toutefois l'inconvénient de comporter des arbres des roues qui sont guidés par des boites d'essieu disposées à l'intérieur des roues, ce qui encombre l'espace à intérieur des roues et limite donc la largeur disponible pour le plancher au niveau des bogies.

Un tel bogie présente également l'inconvénient de comporter des organes de freinage qui sont placés au niveau des réducteurs et qui sont donc spécifiques au bogie moteur, ce qui conduit à avoir sur un véhicule ferroviaire des organes de freinage qui sont différents sur les bogies moteurs et sur les bogies porteurs ce qui complique les opérations de maintenance.

Un bogie selon le préambule de la revendication 1 est quant à lui connu du document DE-OS-2910392.

Un but de la présente invention est donc de remédier à ces différents inconvénients en proposant un bogie moteur pour véhicule ferroviaire à plancher bas intégral qui permette d'avoir un plancher au niveau du bogie s'étendant à une très faible hauteur et sur une largeur proche de l'écartement des roues. Un autre but de la présente invention est de proposer un bogie moteur pour véhicule ferroviaire qui comporte des organes de freinages facilement accessibles et qui puissent indifféremment équiper des bogies porteurs ou moteurs.

L'invention a pour objet un bogie moteur pour véhicule ferroviaire à plancher bas intégral comportant un châssis reposant sur quatre roues par l'intermédiaire d'une suspension primaire, le châssis supportant au moins un moteur disposé sur un côté du châssis et relié à au moins une roue par des moyens de transmission, que chaque roue comportant un arbre de roue individuel supporté par une boite d'essieu, les moyens de transmission comportant un réducteur couplé directement à l'arbre de la roue et une transmission télescopique, de type à double joint de cardan, disposée entre le réducteur et le moteur, caractérisé en ce que le réducteur est placé à l'extérieur de la roue et comporte un carter intégrant la boite d'essieu de l'arbre de la roue, le carter du réducteur servant également d'élément support à un organe de suspension primaire sur lequel s'appuie le châssis.

Selon des modes particuliers de réalisation, le bogie moteur selon l'invention peut comprendre l'une ou plusieurs des caractéristiques suivantes prises isolément ou selon toutes les combinaisons techniquement possibles :
- deux moteurs sont fixés sur le châssis et disposés longitudinalement de chaque côté du châssis, chaque moteur entraînant les deux roues, disposées l'une derrière l'autre sur le côté du châssis, au moyen d'une transmission télescopique de type à double joint de cardan placée entre le moteur et un réducteur couplé directement à l'arbre de la roue, chaque réducteur comportant un carter intégrant la boite d'essieu de la roue et servant d'élément support à un organe de suspension primaire ;
- au moins une roue comporte un arbre traversant le carter du réducteur vers l'extérieur du bogie, l'arbre de la roue étant solidaire d'un disque de frein monté à l'extérieur du réducteur ;
- chaque côté du bogie comporte une roue munie d'un arbre traversant le carter du réducteur et solidaire d'un disque de frein, ce dernier étant monté à l'extérieur du réducteur et du coté extérieur à la roue ;
- les moteurs comportent un seul rotor muni de deux arbres de sortie débouchant respectivement sur deux faces opposées ;
- les organes de suspensions primaires sont constitués d'un sandwich de plaques métalliques et de matériau élastomère et sont interposés entre une surface d'appui de la face extérieure des carters des réducteurs et une surface d'appui du châssis ;
- le châssis est constitué de deux longerons longitudinaux disposés à l'extérieur des roues et reliés entre eux par des traverses possédant une partie centrale abaissée s'étendant en dessous du niveau de l'axe des roues.

On comprendra mieux les buts, aspects et avantages de la présente invention, d'après la description donnée ci-après d'un mode particulier de réalisation de l'invention, présenté à titre d'exemple non limitatif, en se référant aux dessins annexés, dans lesquels :
- la figure 1 est une vue de dessus, d'un bogie moteur pour véhicule ferroviaire à plancher bas selon un mode particulier de réalisation de l'invention ;
- la figure 2 est une vue en perspective du bogie moteur de la figure 1.

Pour faciliter la lecture du dessin, seuls les éléments nécessaires à la compréhension de l'invention ont été représentés. Les mêmes éléments portent les mêmes références d'une figure à l'autre.

Les figures 1 et 2 représentent un bogie moteur de tramway comportant un châssis 1 reposant sur quatre roues 2 par l'intermédiaire d'une suspension primaire 3 autorisant un débattement vertical de l'ordre de +/- 15 mm. Les quatre roues 2 sont réparties de manière classique suivant deux trains de roulement destinés chacun à venir sur un rail de la voie ferrée, les roues 2 comportant chacune un arbre de roue individuel monté sur une boite d'essieu et n'étant pas reliées entre elles par un arbre d'essieu.

Conformément à la figure 2, le châssis 1 comporte une structure constituée principalement par deux longerons longitudinaux 11 reliés entre eux par deux traverses 12, les longerons longitudinaux 11 étant disposés à l'extérieur des roues 2 et s'étendant à une hauteur supérieure à l'axe des roues 2. Les traverses 12 s'étendent perpendiculairement aux longerons longitudinaux 11 et possèdent une partie centrale abaissée, disposée à l'intérieure de la zone délimitée par les quatre roues 2, s'étendant à une hauteur inférieure à l'axe des roues 2 et permettant de libérer le maximum d'espace entre les roues 2 pour la mise en place d'un plancher.

Les longerons longitudinaux 11 supportent, sur leur face supérieure, des organes de suspensions secondaires 4 destinés à recevoir la caisse du tramway par l'intermédiaire d'une traverse de charge, non représentée.

Chaque longeron longitudinal 11 supporte également un moteur de traction 5 qui est disposé latéralement sous le longeron 11 de telle sorte que l'axe du moteur 5 soit extérieur au plan longitudinal des deux roues 2 du train de roulement. Ces moteurs 5 comportent un rotor muni de deux arbres de sortie, chacun des arbres de sortie étant relié à la roue 2 la plus proche par l'intermédiaire d'une transmission télescopique 6 à double joint de cardan, elle-même reliée à un réducteur 7 à engrenages coniques monté directement sur l'arbre de la roue 2.

Chaque réducteur 7 est monté à l'extérieur du plan de la roue 2 et comporte un carter intégrant la boite d'essieu de la roue 2, le carter du réducteur 7 servant également d'élément support à deux organes de la suspension primaire 3 de type connu, en sandwich de plaques métalliques et de matériau élastomère, comme on peut le voir sur la figure 2.

Des traverses secondaires 8 relient entre eux les carters des réducteurs 7 des deux trains de roulement, ces traverses 8 étant disposées de part et d'autre de chaque roue 2, à une hauteur sensiblement identique à la hauteur de la partie centrale abaissée des traverses 12 du châssis 1. Ces traverses secondaires 8 assurent le maintien de l'écartement et du parallélisme entre les roues 2 des deux trains de roulement.

Chaque train de roulement comporte une roue 2 comprenant un arbre de roue traversant le carter du réducteur 7 en direction de l'extérieur du bogie et présentant une extrémité solidaire d'un disque de frein 9, ce dernier coopérant avec un étrier de frein 10 fixé au longeron longitudinal 11 et au carter du réducteur 7. Ces organes de freinage, constitués par le disque 9 et l'étrier 10, permettent de freiner l'ensemble des deux roues 2 du train de roulement, ces dernières étant accouplées mécaniquement par le rotor commun du moteur de traction 5.

Le bogie moteur précédemment décrit, en intégrant les boites d'essieu dans les carters des réducteurs et en utilisant ces carters comme élément d'appui pour les organes de la suspension primaire, présente l'avantage de posséder un espace entre les roues totalement libre jusqu'à hauteur des traverses abaissées du châssis, ce qui permet de réaliser un plancher bas présentant, au niveau des bogies, une largeur proche de l'écartement entre les roues .

De plus, l'intégration des boites d'essieu dans les carter des réducteurs assure non seulement un encombrement réduit et un gain de masse, mais permet également de libérer de la place pour l'installation d'organes de freinage à l'extérieur des roues, ces derniers présentant alors l'avantage d'une maintenance aisée. Une telle installation de freinage permet aussi d'utiliser des disques de frein et des étriers de freinage identiques à ceux utilisés sur les bogies simplement porteurs équipant le véhicule ferroviaire, ce qui permet de standardiser les organes de freinage entre les bogies moteurs et les bogies porteurs et donc de réduire le coût de fabrication et de maintenance des organes de freinage du véhicule ferroviaire.

Enfin, l'implantation d'un réducteur directement couplé à la roue et relié au moteur par une transmission télescopique a l'avantage de générer un plus faible couple au niveau de la transmission télescopique par rapport au couple transmis par le réducteur à la roue, ce qui permet d'avoir des transmissions télescopiques peu encombrantes.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, le moteur de traction à double arbre de sortie des trains de roulement peut être remplacé par un moteur de traction à deux rotors mécaniquement indépendant et disposés l'un derrière l'autre ou par deux moteurs de traction. Dans un tel cas, chaque arbre de roue peut par exemple être équipé d'un disque de frein de manière à assurer le freinage sur l'ensemble des quatre roues.

## Revendications

1. Bogie moteur pour véhicule ferroviaire à plancher bas intégral comportant un châssis (1) reposant sur quatre roues (2) par l'intermédiaire d'une suspension primaire (3), ledit châssis (1) supportant au moins un moteur (5) disposé sur un côté du châssis (1) et relié à au moins une roue (2) par des moyens de transmission (6,7), chaque roue (2) comportant un arbre de roue individuel supporté par une boite d'essieu, lesdits moyens de transmission comportant un réducteur (7) couplé directement à l'arbre de ladite roue (2) et une transmission télescopique (6) de type à double joint de cardan disposée entre le réducteur (7) et le moteur (5), **caractérisé en ce que** ledit réducteur (7) est placé à l'extérieur de la roue (2) et comporte un carter intégrant la boite d'essieu de l'arbre de la roue (2), ledit carter du réducteur (7) servant d'élément support à un organe de la suspension primaire (3) sur lequel s'appuie le châssis (1).

2. Bogie moteur selon la revendication 1, **caractérisé en ce qu**'il comporte deux moteurs (5) fixés sur le châssis (1) et disposés longitudinalement de chaque côté du châssis (1), chaque moteur (5) entraînant les deux roues (2), disposées l'une derrière l'autre sur le côté du châssis (1), au moyen d'une transmission télescopique (6) de type à double joint de cardan placée entre le moteur (5) et un réducteur (7) couplé directement à l'arbre de la roue (2), chaque réducteur (7) comportant un carter intégrant la boite d'essieu de la roue (2) et servant d'élément support à un organe de suspension primaire (3).

3. Bogie moteur selon l'une quelconque des revendications 1 à 2, **caractérisé en ce qu'**au moins une roue (2) comporte un arbre traversant le carter du réducteur (7) vers l'extérieur du bogie, ledit arbre de la roue (2) étant solidaire d'un disque de frein (9) monté à l'extérieur du réducteur (7).

4. Bogie moteur selon les revendications 2 et 3, **caractérise ce que** chaque côté du bogie comporte une roue (2) muni d'un arbre traversant le carter du réducteur (7) et solidaire d'un disque de frein (9), ledit disque de frein (9) étant monté à l'extérieur du réducteur (7) et du coté extérieur à la roue (2).

5. Bogie moteur selon l'une quelconque des revendications 1 à 4, **caractérisé en ce que** lesdits moteurs (5) comportent un seul rotor muni de deux arbres de sortie débouchant respectivement sur deux faces opposées.

6. Bogie moteur selon l'une quelconque des revendications 1 à 5, **caractérisé en ce que** lesdits organes de suspensions primaires (3) sont constitués d'un sandwich de plaques métalliques et de matériau élastomère et sont interposés entre une surface d'appui de la face extérieure des carters des réducteurs (7) et une surface d'appui du châssis (1).

7. Bogie moteur selon l'une quelconque des revendications 1 à 6, **caractérisé en ce que** ledit châssis (1) est constitué de deux longerons longitudinaux (11) disposés à l'extérieur des roues (2) et reliés entre eux par des traverses (12) possédant une partie centrale abaissée s'étendant en dessous du niveau de l'axe des roues (2).

## Claims

1. Motored bogie for an integral low-floor railway vehicle comprising a chassis (1) resting on four wheels (2) by means of a primary suspension (3), said chassis (1) supporting at least one motor (5) placed on one side of the chassis (1) and connected to at least one wheel (2) by a drive system (6, 7), each wheel (2) comprising an individual wheel shaft supported by a journal box, said drive system comprising an outlet reducer (7) directly coupled to the shaft of said wheel (2) and a telescopic drive system (6), of the type with a double universal joint, placed between the outlet reducer (7) and the motor (5), **characterised in that** the outlet reducer (7) is placed on the outside of the wheel (2) and comprises a case containing the journal box of the wheel shaft (2), said outlet reducer case (7) also acting as a support element for a primary suspension element (3) on which the chassis (1) rests.

2. Motored bogie according to claim 1, **characterised in that** it comprises two motors (5) fixed to the chassis (1) and placed longitudinally on either side of the chassis (1), each motor (5) driving the two wheels (2), placed one in front of the other on the side of the chassis (1), by means of a telescopic drive system (6) of the type with a double universal joint placed between the motor (5) and an outlet reducer (7) coupled directly to the wheel shaft (2), each outlet reducer (7) comprising a case that contains the journal box of the wheel (2) and acts as a support element for a primary suspension member (3).

3. Motored bogie according to either one of the claims 1 or 2, **characterised in that** at least one wheel (2) comprises a shaft passing through the outlet reducer case (7) towards the outside of the bogie, said wheel shaft (2) being solidly attached to a brake disc (9) mounted on the outside of the outlet reducer (7).

4. Motored bogie according to claims 2 and 3, **characterised in that** each side of the bogie comprises a wheel (2) equipped with a shaft passing through the outlet reducer case (7) and solidly attached to a brake disc (9), said brake disc (9) being mounted on the outside of the outlet reducer (7) and on the outside of the wheel (2).

5. Motored bogie according to any one of the claims from 1 to 4, **characterised in that** said motors (5) comprise a single rotor equipped with two output shafts, each pointing in opposite directions.

6. Motored bogie according to any one of the claims from 1 to 5, **characterised in that** said primary suspension members (3) consist of a sandwich of metal plates and plates of an elastomer material and are placed between a bearing surface of the outside face of the outlet reducer cases (7) and a bearing surface of the chassis (1).

7. Motored bogie according to any one of the claims from 1 to 6, **characterised in that** said chassis (1) consists of two longitudinal sills (11) placed on the outside of the wheels (2) and connected with each other by means of bolsters (12) having a central lowered section extending below the height of the wheel spindles (2)

## Patentansprüche

1. Triebdrehgestell für ein Niederflurschienenfahrzeug mit einem Rahmen (1), der über eine Primärfederung (3) auf vier Rädern (2) ruht, wobei der besagte Rahmen (1) mindestens einen Motor (5) trägt, der auf einer Seite des Rahmens (1) angeordnet und durch Antriebsmittel (6, 7) mit mindestens einem Rad (2) verbunden ist, wobei jedes Rad (2) eine individuelle Radwelle umfasst, die von einem Achslager getragen wird, wobei die besagten Antriebsmittel ein Untersetzungsgetriebe (7) umfassen, das direkt an die Welle des besagten Rades (2) gekuppelt ist, und einen Teleskopantrieb (6) vom Typ mit Doppelkardangelenk, das zwischen dem Untersetzungsgetriebe (7) und dem Motor (5) angeordnet ist, **dadurch gekennzeichnet, dass** das besagte Untersetzungsgetriebe (7) außen am Rad (2) plaziert ist und ein Gehäuse umfasst, in das das Achslager der Radwelle (2) integriert ist, wobei das besagte Gehäuse des Untersetzungsgetriebes (7) als Stützteil für eine Ausrüstung der Primärfederung (3) dient, auf dem sich der Rahmen (1) stützt.

2. Triebdrehgestell nach Anspruch 1, **dadurch gekennzeichnet, dass** es zwei Motoren (5) umfasst, die auf dem Rahmen (1) befestigt und in Längsrichtung auf jeder Seite des Rahmens (1) angeordnet sind, wobei jeder Motor (5) die beiden Räder (2) antreibt, die hintereinander auf der Seite des Rahmens (1) angeordnet sind, und dies vermittels eines Teleskopantriebs (6) vom Typ mit Doppelkardangelenk, das zwischen dem Motor (5) und einem Untersetzungsgetriebe (7) angeordnet ist, das direkt an die Radwelle (2) gekuppelt ist, wobei jedes Untersetzungsgetriebe (7) ein Gehäuse umfasst, in das das Achslager der Radwelle (2) integriert ist, und das als Stützteil für eine Ausrüstung der Primärfederung (3) dient.

3. Triebdrehgestell nach einem beliebigen der Ansprüche 1 bis 2, **dadurch gekennzeichnet, dass** mindestens ein Rad (2) ein Welle umfasst, die das Gehäuse des Untersetzungsgetriebes (7) nach außerhalb des Drehgestells durchquert, wobei die besagte Radwelle (2) fest mit einer Bremsscheibe (9) verbunden ist, die außerhalb des Untersetzungsgetriebes (7) montiert ist.

4. Triebdrehgestell nach den Ansprüchen 2 und 3, **dadurch gekennzeichnet, dass** jede Seite des Drehgestells ein Rad (2) mit einer Welle umfasst, die das Gehäuse des Untersetzungsgetriebes (7) durchquert und fest mit einer Bremsscheibe (9) verbunden ist, wobei die besagte Bremsscheibe (9) außerhalb des Untersetzungsgetriebes (7) und an der Außenseite des Rades (2) montiert ist.

5. Triebdrehgestell nach einem beliebigen der Ansprüche 1 bis 4, **dadurch gekennzeichnet, dass** die besagten Motoren (5) einen einzigen Rotor mit zwei Ausgangswellen umfassen, die jeweils zu entgegengesetzten Seiten führen.

6. Triebdrehgestell nach einem beliebigen der Ansprüche 1 bis 5, **dadurch gekennzeichnet, dass** die besagten Ausrüstungen der Primärfederung (3) aus einem "Sandwich" aus Metallplatten und Elastomermaterial gebildet werden und zwischen eine Stützfläche der Außenseite der Gehäuse der Untersetzungsgetriebe (7) und eine Stützfläche des Rahmens (1) eingeschoben werden.

7. Triebdrehgestell nach einem beliebigen der Ansprüche 1 bis 6, **dadurch gekennzeichnet, dass** der besagte Rahmen (1) aus zwei länglichen Drehgestellwangen (11) gebildet wird, die außerhalb der Räder (2) angeordnet sind und mit Querträgern (12) miteinander verbunden sind, die einen abgesenkten Mittelteil haben, der sich unter der Höhe der Achse der Räder (2) erstreckt.
